# EUROPÄISCHE PATENTSCHRIFT

(11) **EP 1 712 974 B1**
(45) Veröffentlichungstag und Bekanntmachung des Hinweises auf die Patenterteilung: **27.08.2008**
(21) Anmeldenummer: 05290814.2
(22) Anmeldetag: 13.04.2005
(51) Int. Cl.: G05G 1/08

(54) **Versenkbare Drehgriffvorrichtung einer Schalt-oder Stelleinrichtung insbesondere eines Haushaltsgeräts**
Retractable rotating knob of a switch or positioning device, especially of a household appliance
Bouton tournant rétractable d'un dispositif de commutation ou de positionnement, en particulier d'un appareil éléctroménager

(43) Veröffentlichungstag der Anmeldung: 18.10.2006
(73) Patentinhaber: Lisi Automotive Rapid, 95650 Puiseux Pontoise (FR)
(72) Erfinder: Trost, Georg, 97638 Mellrichstadt (DE)
(74) Vertreter: Berger, Helmut

(56) Entgegenhaltungen:
- EP-A- 1 526 422
- WO-A-98/11574
- DE-A1- 10 306 583
- FR-A- 2 698 459
- US-A- 4 112 277

## Beschreibung

Die vorliegende Erfindung betrifft eine versenkbare Drehgriffvorrichtung einer Schalt-oder Stelleinrichtung insbesondere eines Haushaltsgeräts, mit einem in verschiedenen Winkelstellungen einstellbaren Drehknopf, der axial zwischen einer äusseren vor einer Aussenfläche des Geräts befindlichen Drehwinkelverstell-stellung und einer in dieser Fläche versenkten Stellung bewegbar ist, einer zweiteilig ausgeführten, drehfest mit dem Drehknopf verbundenen Drehachse mit einem inneren axial feststehenden Achsenorgan und einem äusseren auf diesem mit Hilfe einer Kulissenführung axial verschiebbaren hülsenförmigen Achsenorgan und einer zwischen den beiden Achsenorganen angeordneten Druckfeder zur Rückstellung des Drehknopfes in seine äussere nicht versenkte Stellung, wobei die Kulissenführung eine auf der Aussenfläche des inneren Achsenorgans vorgesehene Führungbahn besitzt, auf der ein mit dem äusseren Achsenorgan axial fest verbundener Körper geführt ist, sodass nach einer Winkeleinstellung des Drehknopfes in seiner äusseren Stellung dieser Knopf durch eine axial gerichtete, auf ihn ausgeübte erste Druckkraft in die Aussenfläche versenkbar ist und in seiner versenkten Stellung darin verriegelbar ist, und durch einen zweiten axial gerichteten Druck der Druckknopf wieder freigebbar ist, sodaß er unter Wirkung der Rückstellfeder in seiner äusseren Stellung zurückkehren kann.

Drehgriffvorrichtungen der vorgenannten Art sind bereits bekannt. Diese bekannten Vorrichtungen weisen jedoch den Nachteil auf, daß das in der Führungsbahn, die als Nute ausgebildet ist, geführte Organ als zusätzliches separates Teil ausgeführt ist, das in das äussere hülsenförmige Achsenteil quer zu dessen Längsachse verschiebbar eingesezt werden muß, was den Aufbau und die Montage der Vorrichtung verkompliziert.

Aus der Druckschrift WO 98/11574 ist eine versenkbare Drehgriffvorrichtung bekannt, die eine Schaltstellung aufweist, in der sie aus einer Frontplatte eines Haushaltsgerätes herausragt, und die eine Ruhestellung aufweist, in der sie in der Frontplatte versenkt ist. Der Drehknopf ist aus lediglich drei Teilen gebildet, und zwar aus einem Kopfteil mit einer Achse auf einen hohlzylindrischen Teil, einem hohlzylindrischen Gegenstück, das in das hohlzylindrische Teil des Kopfteils eingreift, und einem Federmechanismus, der zwischen den beiden hohlzylindrischen Teilen eingebracht wird. Der zwischen den beiden hohlzylindrischen Teilen eingebrachte Federmechanismus weist eine Kulissenführung auf, die einen im wesentlichen parallel zur axialen Richtung des Drehknopfes ausgerichteten Arm aufweist, der elastisch aus seiner Ruhestellung auslenkbar ist, der sich aber sowohl in der Ruhestellung des Drehknopfes als auch in der Schaltstellung des Drehknopfes in nicht elastisch verformtem Zustand befindet.

Die Druckschrift EP-A-1 526 422 betrifft eine versenkbare Drehgriffvorrichtung einer Schalt- bzw. Stelleinrichtung eines Haushaltsgeräts. Die Drehgriffvorrichtung weist einen in verschiedenen Winkelstellungen einstellbaren Drehknopf auf, dessen Drehachse ein inneres, drehfest mit dem Drehknopf verbundenes Achsenorgan und ein äusseres hülsenförmiges Achsenorgan aufweist, wobei das äussere Achsenorgan mit einem radial auslenkbaren Arm ausgestattet ist, der sowohl in seiner Ruhestellung als auch in seiner verriegelten Stellung in nicht elastisch verformtem Zustand ist.

Der Erfindung liegt die Aufgabe zugrunde, eine versenkbare Drehgriffvorrichtung der vorgenannten Art zu schaffen, die die Mängel der bekannten Vorrichtung nicht mehr besitzt.

Zur Lösung dieser Aufgabe ist die erfindungsgemässe Drehgriffvorrichtung dadurch gekennzeichnet, daß das genannte geführte Organ eine radial nach innen vorstehende Nase am Ende eines einteilig mit dem äusseren Hülsenteil ausgeführten, im wesentlichen parallel zu dessen Längsrichtung ausgerichteten Arm ist, der seitlich elastisch aus seiner Ruhestellung auslenkbar ist, und daß der Bahnteil der Kulissenführung eine Führungstufe besitzt, und daß die Nase einen Vorsprung besitzt.

Weitere Merkmale der Erfindung werden in Unteransprüchen dargelegt.

Im Folgenden wird die Erfindung im einzelnen beschrieben, unter Bezugnahme auf die beigefügten Abbildungen, die lediglich als Ausführungsbeispiele dienen und auf denen:
- Die Figur 1 ist eine perspektivische Ansicht einer erfindungsgemässen versenkbaren Drehgriffvorrichtung ;
- Die Figuren 2 und 3 zeigen die erfindungsgemässe Drehgriffvorrichtung in einer Seitenansicht in ihren zwei Stellungen in der Bedienungsblende eines Haushaltsgeräts ;
- Die Figur 4 ist eine Ansicht in Richtung des Pfeils IV der Figur 3 ;
- Die Figur 5 ist eine Seitenansicht des äusseren hülsenförmigen Achsenorgans der erfindungsgemässen Drehgriffvorrichtung ;
- Die Figur 6 ist eine Ansicht in Richtung des Pfeils VI der Figur 5 ;
- Die Figur 7 ist eine Schnittansicht gemäß der Linie VII-VII der Figur 6 ;
- Die Figuren 8 und 9 sind Ansichten in Richtung der Pfeile VIII bzw. IX der Figur 6 ;
- Die Figur 10 ist eine Seitenansicht des inneren Achsenorgans 6 der erfindungsgemässen Drehgriffvorrichtung ;
- Die Figur 11 ist eine Ansicht in Richtung des Pfeils XI der Figur 10 ;
- Die Figur 12 ist eine Schnittansicht entlang der Linie XII-XII der Figur 11 ;
- Die Figuren 13 und 14 sind Ansichten in Richtung der Pfeile XIII bzw. XIV der Figur 11 ;
- Die Figur 15 ist eine Schnittansicht entlang der Linie XV-XV der Figur 11 ;
- Die Figur 16 ist eine Seitenansicht des inneren Achsenorgans einer zweiten Ausführungsform der erfindungsgemässen Drehgriffvorrichtung ;
- Die Figur 17 ist eine Ansicht in Richtung des Pfeils XVII der Figur 16 ;
- Die Figur 18 ist eine Schnittansicht gemäß der Linie XVIII-XVIII der Figur 17 ;
- Die Figuren 19 und 20 sind Ansichten entsprechend der Pfeile XIX bzw. XX der Figur 17 ;
- Die Figur 21 ist eine Schnittansicht gemäß der Linie XXI-XXI der Figur 17 ;
- Die Figur 22 ist eine Seitenansicht des äusseren Achsenorgans 5 der zweiten Ausführungsform der erfindungsgemässen Drehgriffvorrichtung ;
- Die Figur 23 ist eine Ansicht in Richtung des Pfeils XXIII der Figur 22 ;
- Die Figur 24 ist eine Schnittansicht gemäß der Linie XXIV-XXIV der Figur 23 ;
- Die Figuren 25 und 26 sind Ansichten in Richtung der Pfeile XXV bzw. XXVI der Figur 23 ;
- Die Figur 27 zeigt die Achse der Drehgriffvorrichtung der zweiten Ausführungsform in ihrer äusseren Stellung des Drehknopfes entsprechenden Figuration ;
- Die Figur 28 ist eine Schnittansicht gemäß der Linie XXVIII-XXVIII der Figur 27 ;
- Die Figur 29 entspricht der Figur 27 und zeigt jedoch die Achse in ihrer der inneren Stellung des Drehknopfes entsprechenden Stellung ;
- Die Figur 30 ist eine perspektivische Ansicht einer Ausführungsvariante des inneren Achsenorgans der zweiten Ausführungsform der Erfindung ;
- Die Figur 31 ist eine Ansicht in Richtung des Pfeils XXXI der Figur 30 ;
- Die Figur 32 ist eine Schnittansicht gemäß der Linie XXXII-XXXII der Figur 31 ;
- Die Figur 33 ist eine Ansicht in Richtung des Pfeils XXXIII der Figur 31, und
- Die Figur 34 ist eine perspektivische Ansicht des dem Hülsenorgan der Figur 30 zugeordneten federnden Arms des äusseren Hülsenorgans der Ausführungsvariante der zweiten Ausführungsform.

Die Figur 1 zeigt die erfindungsgemässe versenkbare Drehgriffvorrichtung für eine Schalt- oder Stelleinrichtung eines eine Bedienungsblend aufweisenden Haushaltsgeräts in einer perspektivischen Ansicht. Diese Vorrichtung, die die Bezugszahl 1 trägt, besitzt im wesentlichen einen Drehknopf 2, der auf ein Ende 3 einer drehbaren Achse 4 drehfest aufgesetzt ist. Die Achse 4 ist zweiteilig ausgeführt und besitzt einen äusseren Achsenkörper 5, der den Knopf 2 trägt und einen inneren Achsenkörper 6, auf dem der äussere hülsenförmige Achsenkörper 5 axial verschiebbar ist, ohne sich jedoch auf diesen Körper 6 drehen zu können. Die drehfeste Verbindung der zwei Achsenkörper 5 und 6 wird dadurch erreicht, daß die Querschnitte der zwei Körper unrund aufgeführt sind. Gemäß der Figur 1 besitzen die zwei Körper einen um wesentlichen kreisförmigen Querschnitt, der in einem Bereich abgeflacht ist, sodaß auf den Körpern 5 und 6 eine ebene Fläche 13 bzw. 14 entsteht.

Wie die Figur 2 zeigt, wird die erfindungsgemässe Griffvorrichtung in die mit 8 bezeichnete Bedienungsblende eines nicht näher dargestellten Haushaltsgeräts eingesetzt. In der auf der Figur 2 gezeigten Stellung steht der Bedienungsknopf 2 nach aussen über die Blende 8 vor, sodass er von Hand gedreht werden kann. Der infolgedessen drehbare Knopf 2 durchdringt die Blende 8, die zu diesem Zweck einen entsprechenden kreisförmigen Durchbruch 9 besitzt. In dieser von aussen betätigbaren Stellung des Knopfes 2 und damit der Griffvorrichtung 1, steht der innere Achsenkörper 6 maximal über die innere Stirnfläche 11 des äusseren Achsenkörpers 5 axial nach innen vor. Zu beachten ist, daß der innere Achsenkörper 6 stets mit seiner inneren Stirnfläche 12 an einer feststehenden mit 13 bezeichneten Anlagefläche der Stelleinrichtung anliegt. Die Figur 3 zeigt die erfindungsgemässe Vorrichtung 1 in ihrer in die Bedienungsblende 8 versenkten Stellung, bei der der Drehknopf 2 praktisch mit der Aussenfläche der Blende fluchtet und infolgedessen nicht mehr von Hand verdreht werden kann. In dieser Stellung steht das innere Achsenorgan 6 nur noch um einen geringen Betrag aus dem äusseren Achsenorgan axial vor, stets unter Anlage mit seiner Stirnfläche 12 an der gerätefesten Abstützfläche 13.

Die versenkbare Drehgriffvorrichtung 1 ist in ihrer auf der Figur 3 gezeigten versenkten Stellung verriegelbar. Sie kann entriegelt werden durch ein leichtes weiteres Eindrücken des Knopfes 2. Diese Funktionsweise der Vorrichtung 1 wird durch einen Kulissenführungsmechanismus ermöglicht, der im folgenden beschrieben wird und die axiale Gleitbewegung des äusseren Achsenorgans 5 auf dem inneren Achsenorgan 6 zwischen den zwei auf den Figuren 2 und 3 gezeigten Endstellungen des Knopfes 2 erlaubt.

Zur Bildung des Kulissenführungsmechanismus besitzt das äussere Achsenorgan 5 einen sich axial erstreckenden Arm 16, der radial und seitlich, d.h. im wesentlichen tangential federnd in einem Fenster 18 in der Wand der hülsenförmigen Organs 5 auslenkbar ist. Das Fenster 18 ist axial in der Mitte der ebenen Fläche 13 vorgesehen und der Arm 16 erstreckt sich mittig in dem Fenster. Bei der auf den Figuren 1 bis 14 dargestellten ersten Ausführungsform befindet sich die Wurzel 17 des Armes in der Nähe des äusseren Endes des Achsenkörpers 5 und das freie Ende 21 in der Nähe des inneren Endes mit seiner inneren Stirnfläche 11 des Körpers 5. Das freie radial und seitlich elastisch auslenkbare Ende 21 des Armes 16 besitzt eine nach innen zur Achse des Organs 5 gerichtete Nase 23, die eine spezielle Form besitzt, die weiter unten beschrieben werden wird. Diese Nase 23 ragt in eine spezielle Kulissenführungsnut 25 hinein, die in der abgeflachten Aussenwand 14 des inneren Achsenkörpers 6 eingearbeitet ist. Diese Nut besitzt eine im wesentlichen herzförmige Form 26 in der inneren Hälfte des Organs 6, die auf der Figur 1 aus dem Organ 5 vorsteht. Die Nut 25 besitzt einen geradlinigen Bereich 27, der sich symmetrisch zur axialen Symmetrieachse von der Spitze des Herzes zum äusseren Ende des Organs 6 hin erstreckt und in der Nähe dieses Endes durch einen Quersteg 28 unterbrochen ist. Der herzförmige Bereich 26 der den Verschiebeweg der Nase des Arms bildenden Nut besitzt zwei seitlich von der Symmetrieachse versetzte und parallel zur Achse X-X verlaufende geradlinige Nutenbereiche 29, 30 unterschiedlicher Länge. Der kürzere Bereich 29 ist mit dem geradlinigen axialen Bereich 27 durch einen geradlinigen Verbindungsbereich 31 verbunden, der bezogen auf die axialen Bereiche 29, 30 schräg mit einem verhältnismässig kleinen Winkel verläuft. Der zweite achsenparallele Nutenbereich 30 ist durch einen breiteren, jedoch kürzeren und steileren Nutenbereich 38 mit dem axialen und mittigen Nutenbereich 27 verbunden.

Der herzförmige Nutenteil 26 wird zum freien Ende 12 des Organs 6 hin durch eine im wesentlichen Z-förmige Wand 32 verschlossen. Diese Wand besitzt einen äusseren Wandteil 33, der sich von der Aussenwand des kürzeren achsparallelen Nutenbereichs 29 schräg zur Achse des Teils 6 in Richtung des freien Endes 12 hin erstreckt, und einen mittleren Wandteil 34, der im wesentlichen parallel zum Wandteil 31 zur Achse hin, jedoch in entgegengesetzter Richtung zum Teil 33 verläuft und dabei mit letzteren ein V bildet, dessen Spitze zu Stirnfläche 12 hin gerichtet ist. Das Ende 36 des mittleren Wandteils 34 liegt bezogen auf die Achse X-X des inneren Achsenorgans 6 in einem Abstand, der kleiner ist als der Abstand von dieser Achse der inneren, den achsparallelen Nutenbereich 29 bildenden Wand 37. An den mittleren Wandteil 34 der im wesentlichen Z-förmigen Abschlußwand 32 des herzförmigen Nutenteils 26 schließt sich eine Wand 39 an, die im dargestellten Ausführungsbeispiel der Erfindung ungefähr rechtwinklig zum Wandteil 34 praktisch bis zur Aussenwand 40 des längeren achsparallelen Nutenteils 30 verläuft, abgesehen von einem kurzen Einmündungsteil, der etwa rechtwinklig zu dieser Wand 40 gerichtet ist.

Der Z-förmigen Wand 32 gegenüberliegend wird die herzförmige Nut 26 durch eine Innenwand 42 begrenzt. Die Innenwand 42 besitzt ein V-förmiges Profil, dessen Spitze 43 vom freien Ende 12 weggerichtet ist und damit ein Einrasten der Nase 23 des federnden Arms 16 bewirkt. Der Boden des Nutenteils 45, der zwischen den Begrenzungswänden 39 und 42 die beiden achsparallelen Herznutenbereiche 29 und 30 miteinander verbindet, steigt in Richtung zum Nutenbereich 30 progressiv an, sodass in der Verlängerung zu der den Nutenbereich 30 begrenzten Innenwand 46 eine Stufe 47 vorhanden ist, die sich bis zum äusseren Wandteil 39 der Z-förmigen Abschlußwand 32 erstreckt.

Die Nase 23 am Ende 21 des elastisch auslenkbaren Arms 16 des äusseren Achsenorgans 5 ist entsprechend der Gestaltung der Nut, in der er gleitet, ausgebildet. Zu diesem Zweck besitzt die vordere Seitenfläche 49 der Nase 23 ein V-förmiges Profil, das dem der zwei Wandteile 33, 34 der Z-förmigen Abschlußwand 32 der herzförmigen Nut 26 entspricht. Die Innenseite 50 der Nase 23 hat ebenfalls ein V-förmiges Profil, das dem der Innenwand 42 des Verbindungsnutteils 45 entspricht. Die zum Nutengrund hin gerichtete Stirnfläche 51 der Nase 23 ist in einem Bereich 52 abgeschrägt, entsprechend der Rampe im Boden des Verbindungsnutteils 45.

Die soeben beschriebene Ausführungsform der erfindungsgemässen versenkbaren Drehknopfvorrichtung arbeitet wie folgt.

Die Figur 2 zeigt die Vorrichtung in der nicht versenkten Stellung des Drehknopfes 2, in der dieser verdreht werden kann. Der äussere Achsenkörper 5 wird dabei axial auf dem inneren Körper 6 trotz der sie auseinanderdrückenden Druckfeder 7 dadurch gehalten, daß die Nase 23 des Federarms 17 mit seiner hinteren Seitenfläche 50 an dem ein entsprechendes Profil aufweisenden Quersteg 28, der die Nut 27 unterbricht, anliegt. Dieses Hintergreifen des Stegs 28 durch die Nase 23 wurde dank der elastischen Radialauslenkung nach aussen des Endes 21 des Arms 16 beim Aufstecken des äusseren Achsenorgans 5 auf das innere Achsenorgan 6 ermöglicht. Der Arm 16 befindet sich in seiner zentralen, seitlich nicht ausgelenkten Stellung. Er ist in seitlicher Richtung nicht verformt.

Nach der Einstellung des Drehkopfes 2 in seiner gewünschten Winkelstellung wird der Knopf in die Bedienungsblende hineingedrückt, sodass er die auf der Figur 3 dargestellte Stellung einnimmt und sich in dieser verriegelt. Während dieses Eindrückens gleitet die Nase 23 des federnden Arms 16 zunächst in der geradlinigen mittigen Nut 27 und dann entlang der Innenwand des schrägen Nutteils 21 und des darauf folgenden achsparallelen Nutteils 29 bis zum Anschlag an der Z-förmigen Verschlußwand 32 der herzförmigen Nut 26 im Bereich des V der Wände 33 und 34. Wenn jetzt der Druck auf den Knopf 2 aufhört, gleitet die Nase 23 unter der Wirkung der axialen Druckfeder 7 und der zur Achse X-X hin gerichteten elastischen Rückstellkraft der Feder entlang der schrägen Wände 34 und 42 des quer gerichteten Nutenverbindungsteils 45, bis die Nase 23 dann in der Vertiefung der V-förmigen Nutenwand 42 einrastet. In dieser Stellung befindet sich der Arm von neuem in seiner neutralen, seitlich unverformten Mittelstellung.

Bei einem erneuten Druck auf den Drehknopf 2 gleitet die Nase 23 entlang der geneigten Nutenwand 39 in die achsparallele Nut 30 der herzförmigen Führungsnut 26. Wenn jetzt der Druck auf den Knopf aufhört, kann die Nase ungehindert unter der Kraft der Druckfeder 7 in dem geradlinigen Nutenbereich 30, dem schrägen, sich daran anschließende Nutenbereich 30 und dem axiale Nutenbereich 27 gleiten, sodass der Kopf 2 in seine auf der Figur 2 dargestellte äussere Stellung zurückkehren kann. Die Stufe 47 verhindert die Rückkehr des Armendes in den Querbereich 45.

Bei der auf den Figuren 1 bis 15 dargestellten Ausführungsform der Erfindung, die soeben beschrieben worden ist, erstreckt sich der federnde Arm 16 mit seinem freien Ende in Richtung des inneren Endes 11 des äusseren Achsenkörpers 5. Infolgedessen wird der Arm auf Zug und Biegung beansprucht.

Die Figuren 16 bis 29 zeigen eine andere Ausführungsform einer erfindungsgemässen versenkbaren Drehgriffvorrichtung. Auf diesen Figuren haben die in ihrer Form unterschiedlichen jedoch funktionnel mit der ersten Ausführungsform vergleichbaren Organe, Teile und Einzelheit die gleiche Bezugszahl, jedoch jetzt mit einem Apostroph versehen. Bei dieser Ausführungsform erstreckt sich der federnde Arm, jetzt mit 16' bezeichnet, mit seinem freien Ende 31, in Richtung des den Drehkopf tragenden Endes des äusseren Achsenkörpers 5'. Die Wurzel 17' des Armes befindet sich in der Nähe des freien Endes 11' dieses Organs 5'. Wie beim ersten Ausführungsbeispiel ist der Arm 16' radial und seitlich in einem entsprechenden Fenster 18' in der Wand des hülsenförmigen Organs 5' elastisch auslenkbar. Bei dieser zweiten Ausführungsform besitzt die Aussenhülse 6' einen axial gerichteten Schlitz 53, der dem Arm 16' diametral gegenüberliegt, und im wesentlichen in der Höhe der Nase 23' und der Wurzel des Arms 16' an seinen Enden geschlossen ist. Das innere Achsenorgan 6', auf dem das äussere Organ 5' in seiner auf den Figuren 22 bis 26 dargestellten zweiten Ausführungsform axial verschiebbar ist, besitzt eine Führungsnut 25' für die Nase 23' des Federarms 16', die im wesentlichen die gleichen baulichen Merkmale aufweist, wie die Führungsnut 25 der ersten Ausführungsform, wie dies den Figuren 17 bis 21 zu entnehmen ist. Jedoch befindet sich jetzt die Nut 25' in der äusseren Hälfte des Organs 6' und besitzt nur eine geringe Tiefe, wie insbesondere die Figuren 16, 18 und 21 zeigen. Der mittige Nutenbereich 27' läuft bis zum äusseren Ende des Organs 6', das an dieser Stelle eine axiale vorstehende Zunge 55 besitzt, die die Breite der Nut hat. Die Z-förmige Verschlußwand 32' der herzförmigen Nut 25' befindet sich jetzt etwa in der Mitte der Länge des Organs 6'. Die Innenwände der herzförmigen Nut 26', an denen die Nase 23' bei der Betätigung der Vorrichtung entlang gleitet, sind als Seitenwände eines inselartigen entsprechenden Vorsprungs 56 ausgebildet.

Bei der zweiten Ausführungsform ist in der Wand des Organs 6' der Nut 25' diametral gegenüberliegend, ein sich axial erstreckender radial federnd auslenkbarer Arm 59 ausgeschnitten, dessen Wurzel sich vom Boden des zur Aufnahme der Druckfeder 7 dienenden axialen Hohlraums aus zum inneren Ende des Organs hin erstreckt. Dieser Arm 59 besitzt einen radial nach aussen über die Umfangsfläche des Organs vorragenden Vorsprung 60, der auf seiner zur Wurzel des Arms 59 hin gerichteten Seite eine Abschrägung 61 aufweist. Dieser Arm 59 mit seinem Vorsprung 60 und seiner Abschrägung 61 ist beim Aufschieben des äusseren Organs 5' elastisch radial nach innen auslenkbar, und greift dann in den Schlitz 53 des äusseren Organs 5' ein, was zur Folge hat, daß die beiden Organe 5' und 6' trotz der Wirkung der Druckfeder 7 verbunden bleiben.

Die Wirkungsweise der zweiten Ausführungsform der Erfindung entspricht im wesentlichen der der ersten Ausführungsform und braucht daher nicht von neuem näher beschrieben zu werden. Die Figuren 7 und 20 und 29 zeigen die Vorrichtung in ihren zwei Endstellungen. Wie der Figur 28 zu entnehmen ist, werden jetzt die zwei Achsenorgane nach ihrer Montage dadurch zusammengehalten, daß der Vorsprung 60 des Arms 59 die Begrenzungswand des Schlitzes 53 hintergreift und in dieser Stellung blockiert ist. Das Eingreifen des Vorprungs in den Schlitz war bei der Montage dank der Abschrägung 61 des Vorprungs möglich. Bei dieser zweiten Ausführungsform wird die Führung der Nase des elastischen Arms praktisch nur durch die inselförmige Innenwand der herzförmigen Führungsbahn bewirkt, sodaß die Nut gegebenenfalls nicht mehr notwendig ist. Bei der zweiten Ausführungsform wird anders als bei der ersten der federnde Arm 17' nicht auf Zug, sondern auf Druck beansprucht.

Die Figuren 30 bis 34 zeigen eine Ausführungsvariante der zweiten Ausführungsform, bei der der federnde Arm auf Druck beansprucht wird. Die Besonderheit dieser Ausführungsvariante besteht darin, daß die Nase 23' des Federarms 16' bei der Freigabe aus seiner versenkten Stellung nach erneuten Eindrücken des Drehknopfes länger als vorher geführt wird und verhältnismässig sanft aus seiner seitlich ausgelenkten Stellung in seine mittige Ruhestellung geführt wird. Zu diesem Zweck ist der Boden der herzförmigen Kulissenbahn mehrebnig ausgeführt und besitzt die Nase 23' des federnden Armes 16' einen kleinen zylindrischen radialen Vorsprung 64 auf seiner Stirnfläche.

Wie die Figuren zeigen, sind die seitlichen achsparallelen Nutenbereiche 29', 30' in der Nähe 65 der herzförmigen zentralen Erhebung 56' flacher als im übrigen Nutenbereich, unter Bildung einer achsparallelen Stufe 66, die sich bis etwas über die Spitze hinaus parallel zur Achse erstreckt und dann zur Achse hin abgewinkelt ist.

Nach der Freigabe der Nase 23' des federnden Armes 16' aus seiner verriegelten Stellung, infolge eines erneuten Eindrückens des Drehknopfes, kommt der kleine Vorsprung 64 auf der Stirnfläche der Nase 23' seitlich in Anlage an die Stufe 66 und gleitet unter Wirkung der Druckfeder entlang des achsparallelen Bereiches der Stufe und dann des sich daran anschließenden schrägen Stufenbereichs praktisch bis zur Mittelachse der Kulissenbahn. Dank dieser "sanften" Führung wird eine zu schnelle, nahezu sprunghafte und geräuschbildende Rückkehr des Armes in seine Neutralstellung verhindert.

Bei dieser Ausführungsvariante nimmt wie bisher die massiv ausgeführte Nase 23' die mechanischen Belastungen auf, wohingegen der Vorsprung 66 zur Führung dient, wenn die Nase in dem achsparallelen Nutenteil und dann zur Mittelachse hin gleitet.

Den lediglich als Beispiel dargestellten und beschrieben Ausführungsformen ist gemeinsam, daß sie lediglich durch Zusammenbau von drei Bauteilen gebildet werden, nämlich den zwei drehfest miteinander verbundenen, jedoch axial zueinander verschiebbaren Achsenorgan und der Druckfeder. Die Achsenteile sind in vorteilhafterweise als Gußteile ausgeführt und bestehen aus Kunststoff. Der Zusammenbau der Vorrichtung ist äusserst einfach und erfordert lediglich das Einsetzen der Druckfeder in das äussere Achsenorgan und dann das axiale Einschieben des inneren Organs in das äussere Organ, wobei die Organe dann durch einstückig mit den Organen ausgeführte Mittel gegen die Kraft der Feder zwischen ihnen zusammengehalten werden.

Es ist noch anzumerken, daß die verlängerte Führung gemäß den Figuren 30 bis 34 auch für die erste Ausführungsform vorgesehen werden kann.

## Patentansprüche

1. Versenkbare Drehgriffvorrichtung einer Schalt-oder Stelleinrichtung insbesondere eines Haushaltsgeräts, mit einem in verschiedenen Winkelstellungen einstellbaren Drehknopf, der axial zwischen einer äusseren vor einer Aussenfläche des Geräts befindlichen Drehwinkelverstellstellung und einer in dieser Fläche versenkten Stellung bewegbar ist, einer zweiteilig ausgeführten, drehfest mit dem Drehknopf verbundenen Drehachse mit einem inneren axial feststehenden Achsenorgan und einem äusseren auf diesem mit Hilfe einer Kulissenführung axial verschiebbaren hülsenförmigen Achsenorgan und einer zwischen den zwei Achsenorganen angeordneten Druckfeder zur Rückstellung des Drehknopfes in seine äussere nicht versenkte Stellung, wobei die Kulissenführung eine auf der Aussenfläche des inneren Achsenorgans vorgesehene Führungbahn besitzt, in der ein mit dem äusseren Achsenorgan axial fest verbundener Körper geführt ist, sodaß nach einer Winkeleinstellung des Drehknopfes in seiner äusseren Stellung dieser Drehknopf durch eine axial gerichtete, auf ihn ausgeübte erste Druckkraft in die Aussenfläche versenkbar und in seiner versenkten Stellung darin verriegelbar ist, und durch einen zweiten axial gerichteten Druck der Druckknopf wieder freigebbar ist, sodaß er unter Wirkung der Druckfeder in seiner äusseren Stellung zurückkehren kann, wobei der genannte geführte Körper eine radial nach innen vorstehende Nase (23, 23') am Ende (21, 21') eines einteilig mit dem hülsenförmigen äusseren Hülsenorgan (5, 5') ausgeführten, im wesentlichen parallel zu dessen axialer Richtung ausgerichteten Arms (16, 16') ist, der radial und seitlich elastisch aus seiner Ruhestellung auslenkbar ist und sowohl in seiner Ruhestellung als auch in seiner verriegelten Stellung in nicht elastisch verformtem Zustand ist, und wobei die genannte Führungsbahn (25, 25') der Kulissenführung einen herzförmigen Teil (26, 26') besitzt, der an seiner Spitze in einen axial gerichteten Bereich (27, 27') einmündet und dessen zwei seitliche Bereiche (29, 29' ; 30, 30') an ihren von der Spitze entfernten Enden durch einen quer gerichteten Teil (45, 45') miteinander verbunden sind, in dessen Innenwand eine vertiefung vorgesehen ist, in die die Nase (23, 23') des auslenkbaren Arms (16, 16') einrastbar ist, **dadurch gekennzeichnet, daß** der zur Rückkehr in die mittige Ruhestellung des Armes (13, 13') bestimmte achsparallele Bahnteil (30, 30') der Kulissenführung in seinem Boden eine Führungsstufe (66) besitzt, die sich über die genannte Spitze hinaus zur Achse hin erstreckt, und daß die Nase (23, 23') auf ihrer zum Boden hin gerichteten Stirnfläche einen Vorsprung (64) besitzt, durch den die Nase (32, 32') an der Führungsstufe (66) entlang geführt ist.

2. Vorrichtung nach Anspruch 1, **dadurch gekennzeichnet, daß** die Führungsbahn (25) von einer Nut gebildet wird, die in die Außenfläche des inneren Achsenorganes vorgesehen ist, wobei in dem Verbindungsnutenteil (45) gegenüber der Innenwand (42) eine Außenwand (32) vorhanden ist, die Führungsflächen (34, 39) aufweist, entlang denen die Nase (23) von einer der zwei seitlichen Nutenbereiche in die Raststellung und aus dieser in den anderen seitlichen Nutenbereich unter Wirkung der auf den Drehknopf ausgeübten Druckkräften gleiten kann.

3. Vorrichtung nach Anspruch 2, **dadurch gekennzeichnet, daß** der axial gerichtete Nutenbereich (27) durch einen Quersteg (28) unterbrochen ist, und daß die Nase (23) des Arms (16) auch radial nach aussen elastisch auslenkbar ist, sodaß sie bei dem axialen Einschieben des inneren Achsenorgans (6) in das äussere Achsenorgan (5) den Quersteg (28) bei dem Gleiten in dem axial gerichteten Nutenbereich (27) zu dem herzförmigen Nutenteil (26) den Steg (28), jedoch nicht im entgegengesetzten sinn, überlaufen kann und danach die Verbindung der zwei Achsenorgane (5, 6) entgegen der Druckfeder (7) gewährleistet.

4. Vorrichtung nach Anspruch 3, **dadurch gekennzeichnet, daß** das freie Ende (21) des Arms (16) sich in dem zum inneren Achsenorgan (6) hin gerichteten Endbereich des äusseren Achsenorgans (5) befindet, und der Arm (16) in seiner in dem Querbereich (25) des herzförmigen Nutenteils (26) eingerasteten Stellung auf Druck beansprucht wird.

5. Vorrichtung nach Anspruch 1, **dadurch gekennzeichnet, daß** die genannte Führungsbahn (25') der Kulissenführung einen herzförmigen Bahnteil (26') besitzt, dessen Spitze in einen axial gerichteten Führungsbahnbereich (27') einmündet und die im wesentlichen durch eine entsprechend ausgebildete Erhebung der Aussenfläche des Organs (6') bestimmt wird, entlang der die Nase (23') dank ihrer elastischen seitlichen Auslenkung gleitet, wenn der Drehknopf betätigt wird, um sich zwischen seinen zwei axialen Stellungen zu bewegen.

6. Vorrichtung nach Anspruch 5, **dadurch gekennzeichnet, daß** das äussere Achsenorgan (5') eine in vorteilhafter Weise dem Arm (16') diametral gegenüberliegende axial gerichtete schlitzförmige Ausnehmung (53) besitzt, in die ein radial elastich auslenkbarer Arm (59) des inneren Achsenorgans (16') einrastbar ist, um die Verbindung der zwei Achsenorgane (5', 6') entgegen der Wirkung der Rückstellfeder (7') zu bewirken.

7. Vorrichtung nach einem der Ansprüche 5 oder 6, **dadurch gekennzeichnet, daß** das Ende (21') des Arms (16') sich zum Endbereich des äusseren Organs hin erstreckt, auf das der Drehknopf (2') aufgesetzt ist, und daß der Arm in seiner in dem herzförmigen Führungsbahnteil (26') eingerasteten Stellung auf Druck beansprucht ist.

8. Vorrichtung nach einem der Ansprüche 1 bis 7, **dadurch gekennzeichnet, daß** die Seitenflächen der Nase (23, 23') des Arms (16, 16') der Führungsbahn entsprechend ausgebildet sind.

## Claims

1. Retractable turning handle of a switch or positioning device, especially of a household appliance, with a knob which can be set in different angle positions and is movable axially between an external rotation angle adjustment position proud of an outer surface of the appliance and a position recessed in that area, also with a two-piece pivot pin which is joined to the knob so as to be torque-proof and has an inner axially fixed pin member and an outer sleeve-type pin member axially movable on it by means of a connecting link guide, and with a pressure spring arranged between the two pin members to restore the knob to its outer, non-retracted position, the connecting link guide having a guide track on the outer surface of the inner pin member in which a body axially fixed to the outer pin member is guided, so that after an angular adjustment of the knob in its outer position, it is retractable into the outer face and lockable in its retracted position by means of an axially aligned first pressure exerted on it, and the knob can be released again by means of a second axially aligned pressure, so that it can return to its outer position by the action of the pressure spring, said guided body being a lug (23, 23') projecting radially inwards at the end (21, 21') of an arm (16, 16') which is integral with the sleeve-type outer body (5, 5') and runs essentially parallel to its axial direction and is radially and laterally movable from its rest position and is not elastically deformed in either its rest position or its locked position, and said guide track (25, 25') of the connecting link guide has a heart-shaped part (26, 26') whose tip passes into an axially aligned area (27, 27') and whose the two side areas (29, 29'; 30, 30') are joined together at their ends opposite to the tip by a transversely aligned part (45, 45'), the inner wall of which has a recess into which the lug (23, 23') of the movable arm (16, 16') can engage, **characterised in that** the axially parallel track member (30, 30') of the connecting link guide designed for return to the central rest position of the arm (13, 13') has a guide level (66) in its base which extends beyond said tip to the pin, and that the lug (23, 23') has a protrusion (64) on its end facing the base through which the lug (32, 32') is guided along the guide level (66).

2. Device according to claim 1, **characterised in that** the guide track (25) is formed by a groove made in the outer surface of the inner pin member and in the connecting groove part (45) opposite to the inner wall (42) there is an outer wall (32) which has guide areas (34, 39) along which the lug (23) can slide from one of the two side groove areas into the engaged position and from it into the other side groove area by the action of the compressive forces exerted on the knob.

3. Device according to claim 2, **characterised in that** the axially aligned groove area (27) is broken by a cross-web (28) and the lug (23) of the arm (16) is also elastically movable radially outwards, so that when the inner pin member (6) is pushed axially into the outer pin member (5) it can overrun the cross-web (28) and when it is sliding in the axially aligned groove area (27) to the heart-shaped groove part (25), it can overrun the web (28), but not in the opposite direction and can then guarantee the joining of the two pin members (5, 6) against the compression spring (7).

4. Device according to claim 3, **characterised in that** the free end (21) of the arm (16) is located in the end part of the outer pin member (5) facing the inner pin member (6), and the arm (16) is under compressive stress in its engaged position in the transverse area (25) of the heart-shaped groove part (26).

5. Device according to claim 1, **characterised in that** said guide track (25') of the connecting link guide has a heart-shaped track part (26') whose tip passes into an axially aligned guide track area (27') and which is essentially defined by a matching elevation of the outer surface of the body (6'), along which the lug (23') slides due to its elastic lateral movement, when the knob is turned, in order to move between its two axial positions.

6. Device according to claim 5, **characterised in that** the outer pin member (5') has an axially aligned, slotted recess (53), advantageously positioned diametrically opposite to the arm (16'), into which a radially and elastically movable arm (59) of the inner pin member (16') can engage to make the connection between the two pin members (5', 6') against the action of the return spring (7').

7. Device according to either of claims 5 or 6, **characterised in that** the end (21') of the arm (16') extends to the end of the outer member on which the knob (2') is placed and **in that** the arm is under compressive stress in its engaged position in the heart-shaped guide track part (26').

8. Device according to any of claims 1 to 7, **characterised in that** the side faces of the lug (23, 23') on the arm (16, 16') are formed to correspond to the guide track.

## Revendications

1. Dispositif de poignée tournante rétractable d'un système de commutation ou de positionnement, en particulier d'un appareil électroménager, avec un bouton tournant réglable dans différentes positions angulaires qui est mobile axialement entre un déplacement d'angle de rotation extérieur se trouvant devant une surface extérieure de l'appareil et une position rétractée dans cette surface, avec un axe de rotation réalisé en deux parties, relié de façon verrouillée en rotation avec le bouton tournant, comportant un élément d'axe intérieur axialement fixe et un élément d'axe extérieur, en forme de douille, axialement mobile sur l'élément d'axe intérieur à l'aide d'un guidage coulissant, et un ressort de compression disposé entre les deux éléments d'axe pour rappeler le bouton tournant dans sa position extérieure non rétractée, dans lequel le guidage coulissant possède une voie de guidage prévue sur la surface extérieure de l'élément d'axe intérieur, un corps relié axialement solidement à l'élément d'axe extérieur étant guidé sur la voie de guidage, de sorte qu'après un réglage d'angle du bouton tournant dans sa position extérieure, ce bouton tournant peut être rétracté dans la surface extérieure par une première force de pression dirigée axialement et exercée sur celui-ci et peut être verrouillé dans celle-ci dans sa position rétractée, et dans lequel le bouton tournant peut être de nouveau libéré par une deuxième pression dirigée axialement, de sorte que sous l'effet du ressort de compression, il peut revenir à sa position extérieure; dans lequel ledit corps guidé est un taquet (23, 23') dépassant radialement vers l'intérieur à l'extrémité (21, 21') d'un bras (16, 16') réalisé d'un seul tenant avec l'élément de douille (5, 5') extérieur en forme de douille, aligné substantiellement en parallèle à la direction axiale de celui-ci, le bras pouvant être dévié radialement et latéralement de façon élastique hors de sa position de repos et se trouve dans un état non déformé élastiquement aussi bien dans sa position de repos que dans sa position verrouillée, et dans lequel ladite voie de guidage (25, 25') du guidage coulissant possède une partie (26, 26') en forme de coeur qui débouche au niveau de sa pointe sur une zone (27, 27') dirigée axialement et dont deux zones latérales (29, 29 '; 30, 30') sont reliées au niveau de leurs extrémités éloignées de la pointe ensemble par une partie (45, 45') dirigée transversalement dans la paroi intérieure de laquelle est prévu un enfoncement dans lequel le taquet (23, 23') du bras pouvant dévier (16, 16') peut s'enclencher, **caractérisé en ce que** la partie de voie (30, 30') parallèle à l'axe, destinée au retour dans la position de repos centrale du bras (13, 13') du guidage coulissant possède dans son fond un palier de guidage (66) qui s'étend au-delà de ladite pointe vers l'axe, et **en ce que** le taquet (23, 23') possède sur sa surface frontale dirigée vers le fond une saillie (64) qui guide le taquet (32, 32') le long du palier de guidage (66).

2. Dispositif selon la revendication 1, **caractérisé en ce que** la voie de guidage (25) est formée par une rainure qui est prévue dans la surface extérieure de l'élément d'axe intérieur, dans lequel dans la partie de rainure de liaison (45), à l'opposé de la paroi intérieure (42), il existe une paroi extérieure (32) qui présente des surfaces de guidage (34, 39), le long desquelles le taquet (23) d'une des deux zones de rainure latérales peut coulisser dans la position d'enclenchement et peut coulisser hors de celle-ci dans l'autre zone de rainure latérale sous l'effet des forces de pression exercées sur le bouton tournant.

3. Dispositif selon la revendication 2, **caractérisé en ce que** la zone de rainure (27) dirigée axialement est interrompue par une nervure transversale (28), et **en ce que** le taquet (23) du bras (16) peut aussi dévier radialement vers l'extérieur de façon élastique, de sorte que lors de l'introduction axiale de l'élément d'axe intérieur (6) dans l'élément d'axe extérieur (5), il peut passer par la nervure transversale (28) lorsqu'il coulisse dans la zone de rainure (27) dirigée axialement jusqu'à la partie de rainure en forme de coeur (26) par la nervure (28), mais pas dans le sens opposé, et qu'il assure ensuite la liaison des deux éléments d'axe (5, 6) contre le ressort de compression (7).

4. Dispositif selon la revendication 3, **caractérisé en ce que** l'extrémité libre (21) du bras (16) se trouve dans la zone d'extrémité dirigée vers l'élément d'axe intérieur (6) de l'élément d'axe extérieur (5), et le bras (16) est sollicité en pression dans sa position enclenchée dans la zone transversale (25) de la partie de rainure en forme de coeur (26).

5. Dispositif selon la revendication 1, **caractérisé en ce que** ladite voie de guidage (25') du guidage coulissant possède une partie de voie en forme de coeur (26') dont la pointe débouche sur une zone de voie de guidage (27') dirigée axialement et qui est déterminée substantiellement par un relief, réalisé de façon correspondante, de la surface extérieure de l'élément (6'), le long duquel coulisse le taquet (23') grâce à sa déviation latérale élastique lorsque le bouton tournant est actionné pour se déplacer entre ses deux positions axiales.

6. Dispositif selon la revendication 5, **caractérisé en ce que** l'élément d'axe extérieur (5') possède un évidement en forme de fente (53), de façon avantageuse diamétralement opposé au bras (15') et dirigé axialement, dans lequel un bras (59) pouvant dévier radialement de façon élastique peut s'enclencher pour provoquer la liaison des deux éléments d'axe (5', 6') contre l'effet du ressort de rappel (7').

7. Dispositif selon l'une quelconque des revendications 5 ou 6, **caractérisé en ce que** l'extrémité (21') du bras (16') s'étend vers la zone d'extrémité de l'élément extérieur sur lequel le bouton tournant (2') est placé, et **en ce que** le bras est sollicité en pression dans sa position enclenchée dans sa partie de voie de guidage en forme de coeur (26').

8. Dispositif selon l'une quelconque des revendications 1 à 7, **caractérisé en ce que** les surfaces latérales du taquet (23, 23') du bras (16, 16') sont réalisées selon la voie de guidage.
